# EUROPÄISCHE PATENTSCHRIFT

(11) **EP 0 526 553 B1**
(45) Veröffentlichungstag und Bekanntmachung des Hinweises auf die Patenterteilung: **24.07.1996**
(21) Anmeldenummer: 91908760.1
(22) Anmeldetag: 23.04.1991
(51) Int. Cl.: F24F 13/08, F24F 3/16

(54) **LUFTZUFÜHRUNGSEINRICHTUNG**
AIR SUPPLY DEVICE
DISPOSITIF D'AMENEE D'AIR

(30) Priorität: 25.04.1990 DE 9004647 U; 30.04.1990 DE 9004920 U
(43) Veröffentlichungstag der Anmeldung: 10.02.1993
(73) Patentinhaber: Gutermuth Patent GmbH & Co. KG, D-63505 Langenselbold (DE)
(72) Erfinder: Gutermuth, Paul, sen., D-63505 Langenselbold (DE)
(74) Vertreter: Stoffregen, Hans-Herbert, Dr. Dipl.-Phys.
(86) Internationale Anmeldenummer: EP9100782
(87) Internationale Veröffentlichungsnummer: WO9116580

(56) Entgegenhaltungen:
- EP-A- 0 206 204
- EP-A- 0 337 971

## Beschreibung

Die Erfindung bezieht sich auf eine Luftzuführungseinrichtung.

Übliche Luftzuführungseinrichtungen weisen am Ende von z.B. einem Luftschacht z.B. ein Lochblech oder Drahtgitter auf, durch das Frischluft einem Raum zugeführt wird. Um insbesondere Zugerscheinungen zu vermeiden, sollte die ausströmende Luft eine maximale Geschwindigkeit von 0,6 m/sec, vorzugsweise jedoch von 0,1 - 0,2 m/sec haben. Hierdurch ist jedoch häufig nicht der gewünschte Luftmengendurchsatz mit nur wenigen Lochblechen möglich, so daß infolgedessen an mehreren Stellen eines Raumes entsprechende Zuluftöffungen vorgesehen werden müssen. Dies kann zu bautechnischen Schwierigkeiten führen. Auch wirken die die Öffnungen bildenden Lochbleche oder Gitter optisch störend. Schließlich kann beim Einsatz in z.B. gewerblichen Räumen wie z.B. Küchen der Nachteil auftreten, daß durch das Lochblech Spritzwasser in den Luftschacht gelangt, so daß infolgedessen die Gefahr von unkontrollierten Bakterienherden erwächst.

Aus der EP-A 0 337 971 ist eine Luftzuführungseinrichtung der eingangs genannten Art bekannt, die aus unterschiedlich aufgebauten inneren und äußeren Elemente besteht, von denen die inneren Elemente in Reihen angeordnete Öffnungen aufweisen, die in das Innere der Luftzuführungseinrichtung ragende Begrenzungswandungen aufweisen.

Der vorliegenden Erfindung liegt die Aufgabe zugrunde eine entsprechende Luftzuführungseinrichtung derart weiterzubilden, daß diese konstruktiv einfach aufgebaut ist, wodurch gleichzeitig die Möglichkeit geschaffen werden soll, Gehäuseabschnitte gewünschter Abmessungen problemlos zur Verfügung zu stellen. Auch soll die Luftverteilung über die Fläche mit einfachen Mitteln regulierbar sein.

Die Aufgabe wird gelöst durch eine Luftzuführungseinrichtung mit zumindest vorzugsweise im Bodenbereich eines Raumes vorhandenen und Öffnungen aufweisenden Elementen, über die aus der Luftzuführungseinrichtung für den Raum bestimmte Zuluft strömt, wobei die Elemente zumindest in zwei gegenüberliegenden Reihen angeordnete, zumindest abschnittsweise im Querschnitt offene, rinnenförmige erste und zweite Profilteile umfassen, die zur Bildung der für die Zufluft bestimmten Öffnungen zumindest bereichsweise zueinander beabstandet sind, und wobei die ersten und zweiten Profilteile mit ihren offenen Seiten einander zugewandt angeordnet sind derart, daß die Öffnungen zwischen den ersten Profilteilen von den zweiten Profilteilen abgedeckt sind.

Insbesondere zeichnet sich die Erfindung dadurch aus, daß sich die Profilteile der einen Reihe zumindest abschnittsweise in die der zweiten Reihe erstrecken. Hierdurch erfolgt ein Ineinandergreifen, wodurch die Zuluft nicht nur durch die Profilteile umgelenkt wird, sondern es erfolgt auch aufgrund der durch das Ineinandergreifen bedingten Kammerbildung eine Beeinflussung der Strömungsgeschwindigkeit. Hierdurch kann überraschenderweise der Zuluftmengendurchsatz erhöht werden, so daß Austrittsgeschwindigkeiten der Größenordnung von mehr als 0,5 m/sec hingenommen werden könnten, ohne daß für in dem Raum befindliche Personen unangenehme Zugerscheinungen spürbar werden.

Durch das Umlenken und abwechselnde Beschleunigen bzw. Beruhigen der Zuluft während des Durchströmens der Profilteile erfährt die austretende Luft außerdem eine diffuse Verteilung, wodurch der ansonsten störend wirkende gerichtete Luftstrahl, der bei Lochblechen oder Gittern auftritt, vermieden wird.

Man kann sogar von einer pulsierend zugeführten Zuluft sprechen, die bei mit Draht- oder Lochblechauslässen versehenen Luftzuführungseinrichtungen nicht erzielbar sind.

Durch die mit den offenen Seiten einander zugewandten und vorzugsweise ineinandergreifenden Profilteile wird außerdem der Vorteil erreicht, daß gegebenenfalls in der Zuluft noch vorhandene Schmutzpartikel während des Verwirbelns innerhalb der und zwischen den Profilteilen abgeschieden werden, so daß die Zuluft einen hohen Reinheitsgrad aufweist.

Eine besonders günstige Zuluftzuführung ergibt sich dann, wenn das Profilteil einen vom Scheitelbereich der Innenfläche ausgehenden, sich in Richtung der Profilteilöffnung und entlang seiner Längsachse verlaufenden Vorsprung aufweist, der zu einer weiteren Kammerbildung im Bereich des Profilteils selbst bzw. in bezug auf die eingreifenden Ränder der zugeordneten benachbarten Profilteile der gegenüberliegenden Reihe führt.

Hierdurch wird erkennbar die Strömungsgeschwindigkeit bzw. die Verwirbelung der dem Raum zuzuführenden Luft zusätzlich beeinflußt.

Die Profilteile selbst können im Schnitt bogenförmig, V-förmig oder U-förmig ausgebildet sein. Bevorzugt ist jedoch eine Bogenform mit einem Öffnungswinkel kleiner als 180°.

Die die Profilteile aufweisenden Elemente können in Ausgestaltung der Erfindung im Bodenbereich einer Verkleidung angeordnet sein, die z.B. beabstandet ein konstruktiv bedingtes Säulenelement umgeben kann.

Schließlich wird durch die erfindungsgemäße Lehre ein architektonisches Gestaltungselement zur Verfügung gestellt, das durch die Profilteile überaus ansprechend wirkt, da die zu Flächen zusammengesetzten rinnenförmigen Elemente optisch geschlossen wirken.

Um einem Raum kontrolliert Zuluft zuzuführen, können die von den Profilteilen zur Verfügung gestellten Zuluftkanäle im gewünschten Umfang angeordnet werden, wobei zwischen einzelnen Profilteilen Blindabdeckungen vorgesehen sein können, die ein Durchströmen von Zuluft verhindern. Dadurch erzielt man zusätzlich eine Reguliermöglichkeit hinsichtlich der Luftdurchsatzmenge und deren Austrittsgeschwindigkeiten.

Vorzugsweise sind die Längsachsen der Profilteile vertikal angeordnet, so daß gegebenenfalls in diesen zurückgehaltene Partikel schwerkraftbedingt in den Bodenbereich des Elementes gelangen, wo sie z.B. in einer Sammelwanne aufgefangen und entfernt werden können.

Eine Ausgestaltung sieht vor, daß der Zwischenraum von Profilteilen einer Reihe zumindest abschnittsweise verschlossen ist. Insbesondere ist vorgesehen, daß der Zwischenraum durch zumindest eine entfernbare Abdeckung verschlossen ist. Dabei kann die Abdeckung eine Doppelfunktion ausüben, nämlich zum einen Luftzuführungsschlitze oder -kanäle zumindest abschnittsweise verschließen und zum anderen als Halterung für innenliegende Profilteile dienen.

Die Abdeckungen können aus Metall, Gummi, Kunststoff o.ä. bestehen. Sie sind entfernbar ausgebildet und können quasi als "Normteil" an jeder gewünschten Stelle einer Luftzuführungseinrichtung zwischen Profilteile "geklemmt" werden. Auch ein Aneinanderreihen von Abdeckungen ist möglich.

Durch die Abdeckungen wird einerseits die Funktion der Profilteile in bezug auf das Befestigen und Lösen nicht beeinflußt, andererseits jedoch mit einfachen Maßnahmen eine Einstellung einer gleichmäßigen Geschwindigkeitsverteilung über die Höhe der Luftzuführungseinrichtung ermöglicht.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung von in der Zeichnung dargestellten bevorzugten Ausführungsbeispielen.

Es zeigen:
- Fig. 1: eine erste Ausführungsform einer Luftzuführungseinrichtung angeordnet in einem gewerblichen Raum wie z. B. Küche,
- Fig. 2: eine Schnittdarstellung durch die Luftzuführungseinrichtung nach Fig. 1,
- Fig. 3: eine zweite Ausführungsform einer Luftzuführungseinrichtung,
- Fig. 4: eine Schnittdarstellung durch die Luftzuführungseinrichtung nach Fig. 3,
- Fig. 5: eine dritte Ausführungsform einer Luftzuführungseinrichtung,
- Fig. 6: eine Schnittdarstellung der Luftzuführungseinrichtung gemäß Fig. 5,
- Fig. 7a, b: Varianten von Anordnungen von Luftzuführungsöffnungen bildenden Profilteilen,
- Fig. 8 - 11: verschiedene Ausführungsformen von Luftzuführungsöffnungen bildenden Profilteilen, perspektivisch und im Ausschnitt dargestellt,
- Fig. 12: eine Ausführungsform eines Halteelementes für bogenförmig ausgebildete Profilelemente,
- Fig. 13: eine aus mehreren Halteelementen gemäß Fig. 12 zusammengesetzte Halterung,
- Fig. 14: eine Aufnahmeschiene für die Halteelemente bzw. die Halterung gemäß der Fig. 12 und 13,
- Fig. 15: eine Vorderansicht eines Abschnitts einer Luftzuführungseinrichtung mit verschlossenen Durchtrittsöffnungen,
- Fig. 16: einen Schnitt durch die Luftzuführungseinrichtung nach Fig. 15,
- Fig. 17: einen Abschnitt einer Luftzuführungseinrichtung im Eckbereich,
- Fig. 18 a-b: Querschnitte durch weitere Ausführungsformen von Luftzuführungseinrichtungen,
- Fig. 19 a-e: Endprofilstücke für Luftzuführungseinrichtungen,
- Fig. 20: eine Schnittdarstellung von mit teilweise abgedeckten Durchtrittsöffnungen versehenen Profilelementen,
- Fig. 21: eine Draufsicht der Darstellung nach Fig. 20,
- Fig. 22: einen Schnitt durch einen Bereich einer Luftzuführungseinrichtung,
- Fig. 23: einen Schnitt entlang der Linie A-A in Fig. 22 und
- Fig. 24: einen Schnitt durch einen Schnitt durch eine Luftzuführungseinrichtung mit abstandsveränderbaren Profilelementen.

In den Figuren, in denen gleiche Elemente mit gleichen Bezugszeichen versehen sind, sind Luftzuführungseinrichtungen dargestellt, um einen Raum mit Frischluft zu versorgen.

In Fig. 1 ist beispielhaft ein Ausschnitt einer gewerblichen Küche (10) dargestellt, die deckenseitig mit einer Flächenentlüftung (12) versehen ist, über die aus dem Küchenraum aufsteigende Luft abgesaugt und dabei gleichzeitig gereinigt wird.

Aus dem zwischen der Flächenentlüftung (12) und der zu dieser beabstandeten tragenden Decke (14) vorhandenen Deckenzwischenraum (16) wird zumindest ein Teil der Abluft über einen zum Boden (18) des Raums (10) führenden Zuluftschacht oder -kanal (20) in den Raum (10) zurückgeführt, und zwar über Zuluftöffnungen zur Verfügung stellende Elemente (22) und (24), die beispielsweise in gegenüberliegenden Wandungen des Zuluftschachtes bzw. -kanals (20) vorhanden sind. Die Elemente (22) und (24) sind dabei im Bereich des Bodens (18) angeordnet. Selbstverständlich können auch mehr als die in der Fig. 2 gezeichneten Elemente (22) und (24) oder auch nur ein Element vorgesehen sein. Auch kann eine andere Querschnittsgeometrie vorliegen.

Die Elemente (22) und (24) weisen ineinandergreifende rinnenförmige Profilelemente oder -teile (26) und (28) auf, wodurch die durch den Schacht bzw. Kanal (20) geführte Luft beim Durchströmen der ineinandergreifenden Profilelemente (26) und (28) nicht nurverwirbelt wird, sondern auch eine Beeinflussung in der Strömungsgeschwindigkeit erfährt. Hierdurch ergibt sich der Vorteil, daß die über die Elemente (22) und (24) austretende Zuluft eine höhere Austrittsgeschwindigkeit (bis zu 0,6 m/sec) aufweisen kann, ohne daß es in dem Raum selbst zu störenden Zugerscheinungen oder ähnlichem kommt.

Die rinnenförmigen Profilteile (26) und (28), die in Fig. 8, 16, 17, 20 und 22 noch einmal vergrößert dargestellt sind, sind erkennbar in gegenüberliegenden Reihen (30) und (32) angeordnet. Die freien Ränder (34) und (36) der ersten und zweiten Profilteile (26) bzw. (28) überlappen sich, so daß sich zwischen diesen Kammern (38) ausbilden.

Ferner gehen von den Scheitelpunkten der Innenflächen und in Längsrichtung der Profilteile (26) und (28) verlaufende Vorsprünge (40) und (42) aus, wodurch weitere Kammern gebildet werden, die erkennbar die die Elemente (22) bzw. (24) durchströmende Luft beeinflussen.

Die vorzugsweise ineinandergreifenden Profilteile (26) und (28) und die von diesen ausgehenden inneren Vorsprünge (40) und (42) bewirken jedoch nicht nur eine Beeinflussung der über den Kanal bzw. Schacht (20) zugeführten Zuluft, sondern stellen gleichzeitig sicher, daß in den Kanal über die zueinander beabstandet angeordneten Profilteile (26) und (28) kein Spritzwasser in das Innere des Schachtes bzw. des Kanals (20) dringen kann.

Neben diesen technischen Vorteilen ergibt sich des weiteren ein ästhetischer, da die Profilteile das Erscheinungsbild einer geschlossenen Fläche zeigen, die gestalterisch, z.B. farblich individuellen Anforderungen angepaßt werden kann.

Bei dem Ausführungsbeispiel der Fig. 3 und 4 wird aus einem Zwischenraum (16) Luft auch mit Außenluft gemischt und über in Seitenwandungen (46), (48), (50) einer eine Säule (52) umgebenden Verkleidung (54) an den Raum (56) abgegeben. Dabei zeigt die Schnittdarstellung gemäß Fig. 4, daß die Profilteile über die Wandungen (44), (46), (48) und (50) nicht gleichmäßig verteilt sind, wodurch der Vorteil erzielbar ist, daß die Menge der dem Raum (56) zuzuführenden Zuluft in verschiedenen Richtungen unterschiedlich sein kann.

In den Bereichen, wo die Zuluft die ineinandergreifenden Profilteile (26) und (28) nicht durchströmen soll, sind Blindabdeckungen vorgesehen, die beispielhaft mit den Bezugszeichen (58) und (60) bezeichnet sind. Eine entsprechende Blindabdeckung (59) ist auch in Fig. 22 dargestellt. Man erkennt bei den Blindabdeckungen (59) in den Längsrandbereichen gleichfalls Vorsprünge (42), die zum Festlegen der Blindabdeckung in Halterungen dienen, die anhand der Fig. 12 und 13 beispielhaft erläutert werden.

Auch unterscheidet sich das Ausführungsbeispiel der Fig. 3 und 4 von dem der Fig. 1 und 2 dahingehend, daß quasi über die gesamte Länge der Verkleidung (54) Zuluft an den Raum (56) abgegeben wird.

Die Fig. 7a und 7b sollen detaillierter verdeutlichen, daß zwischen den ineinandergreifenden Profilteilen (26) und (28) im gewünschten Umfang größere Flächen abgedeckt werden können, durch die ein Durchtritt von Zuluft verhindert wird, um also auf diese Weise die Zuluft kontrolliert gerichtet in den jeweiligen Raumbereich leiten zu können.

Die Luftzuführungseinrichtung nach dem Ausführungsbeispiel der Fig. 5 und 6 stellt eine Eckverkleidung (62) dar, die bodenseitig das die Luftzuführungsöffnungen umfassende Element (64) aufweist, durch die ineinandergreifenden Profilteile (26) und (28) gebildet werden. Selbstverständlich kann sich das Element (64) auch über die gesamte Länge der Eckverkleidung (62) erstrecken, die wandinnenseitig von dem Deckenzwischenraum (16) mit Zuluft beaufschlagt wird. Andere Ausführungsformen und Möglichkeiten sind gleichfalls möglich.

Die ineinandergreifenden in den Reihen (30) und (32) angeordneten rinnenförmigen Profilteile (26) und (28) sind in der Fig. 8 noch einmal detailliert dargestellt, wobei gleichzeitig die von den Scheitelbereichen der Innenflächen ausgehenden und sich in Richtung der jeweiligen Öffnung erstreckenden inneren Vorsprünge (40) und (42) klar ersichtlich werden.

Ist zwar die Bogenform der Profilteile (26) und (28) als bevorzugt anzugeben, wobei der Öffnungswinkel kleiner als 180° sein sollte, so verdeutlichen die Fig. 9 bis 11, daß auch andere Gestaltungen der die Luftzuführungsöffnungen bildenden Profilteile möglich sind.

Das Profilteil (66) nach Fig. 9 ist im Querschnitt V-förmig, wobei die Ränder (68) und (70) der einander zugewandten Profilteile parallel zueinander verlaufen können.

In bezug auf die Innenvorsprünge sind gleichfalls unterschiedliche Geometrien möglich. Ist -wie bei den Profilteilen (26) und (28)- im Schnitt eine knaufförmige Erweiterung als bevorzugt anzusehen, so können die freien Endbereiche jedoch auch eine Rechteckform (Vorsprung 72), eine Kreisform (Vorsprung 74) oder eine Tropfenform (Vorsprung 76) zeigen. Die vorderen, die zuvor beschriebenen Geometrien aufweisenden Enden sind dabei über einen Steg mit den Innenflächen des jeweiligen Profilteils (66) verbunden.

Die Möglichkeit, Profilteile in Art einer offenen Rechteckform zu verwenden, soll durch die Fig. 10 und 11 verdeutlicht werden. So weisen die Profilteile (78) der Fig. 10 eine U-Form auf, wobei die freien Enden (80) und (82) der Seitenschenkel (84) und (86) einander zugewandt sind. Hierdurch ergibt sich gleichfalls eine Kammerbildung von zwei ineinandergreifenden Profilteilen (78). Der innere Vorsprung (88) des Profilteils (78) weist eine T-Form auf.

Das der Fig. 11 zu entnehmende Profilteil (90) zeigt eine reine kantige U-Form, wobei die inneren Vorsprünge unterschiedliche Geometrien zeigen können. So kann neben einem einfachen parallel zu den Seitenschenkeln verlaufenden Steg (Vorsprung 96) auch eine Form gewählt werden, bei der der Steg im Schnitt eine kreisförmige (Bezugszeichen 94) bzw, rhombusartige (Bezugszeichen 92) Geometrie besitzen kann.

Den Fig. 12 bis 14 sind Halterungen (230) zur Aufnahme von Profilteilen wie denen mit dem Bezugszeichen (26) und (28) versehenen zu entnehmen. Man erkennt, daß von einem Basiselement (232) bzw. (242) abgewinkelte Schenkel (234), (236), (238), (240) ausgehen, die paarweise einander zugeordnet sind. So sind die Schenkel (234) und (236) derart zueinander ausgerichtet, daß ein rinnenförmiges Profilteil (26), das mit seiner Öffnung dem mit der Zuluft zu beschickenden Raum zugewandt ist, außenseitig teilweise umgriffen und damit festgehalten wird. Die weiteren Schenkel (238) und (240) des Basiselementes (232) und der Schenkel (244) des Basiselementes (242) dienen dazu, die Vorsprünge (42) der Profilteile (28) zu erfassen, also derjenigen, deren Außenflächen dem jeweiligen Raum zugewandt sind, die also vom Raum aus sichtbar sind.

Um die Vorsprünge (42) sicher zu erfassen, weisen die Endbereiche (258) und (260) der Schenkel (240) und (238) dergestalt sich ergänzende Geometrien auf, daß das vorzugsweise im Schnitt tropfen- oder knaufartig ausgebildete Ende des Vorsprungs (42) weitgehend formschlüssig erfaßt wird.

Die Basiselemente (232) und (242) mit den abragenden Schenkeln (234), (236), (238) und (240) werden sodann in Aufnahmeschienen (246) aneinandergereiht, um so die Profilteile vorzugsweise in ihren Stirnbereichen lösbar und in eindeutiger Ausrichtung zueinander aufzunehmen.

In Fig. 14 ist eine bevorzugte Ausführungsform einer Aufnahmeschiene (244) dargestellt, die als Hohlprofil ausgebildet und über Vorsprünge (245) und (247), die von den Seitenrändern ausgehen, in Eck- oder Randstücken von Luftzuführungseinrichtungen einrastbar ist, die beispielhaft in den Fig. 19 a-b dargestellt sind. In einer schwalbenschwanzförmig gebildeten Aufnahme (249) sind dann die flächigen Basiselemente einbringbar und verschiebbar.

Dadurch, daß die in Reihen angeordneten Schenkel, auf der einen Seite die Schenkel (234) und (236), auf der anderen Seite die Schenkel (238) und (240), stets nur Profilteilen einer Reihe, also der Reihe (30) bzw. der Reihe (32) zugeordnet sind, wird erkennbar, daß ein überaus problemloses Montieren bzw. Entfernen der Profilteile (28) bzw. (26) möglich ist. So bedarf es nur eines Ziehens der jeweiligen Profilteile senkrecht zu den Ebenen, die von den Reihen (30) bzw. (32) der ersten und zweiten Profilteile (26) bzw. (28) aufgespannt sind, von den Halterungen weg, um z.B. Profilteile auszutauschen oder Wartungsarbeiten am Zuluftschacht o.ä. durchzuführen.

In den Fig. 15 und 16 sind weitere hervorzuhebende Merkmale von Luftzuführungseinrichtungen dargestellt, die vom grundsätzlichen Aufbau den zuvor beschriebenen entsprechen. Folglich greifen rinnenförmig ausgebildete Profilteile (26) und (28) ineinander ein, wobei von den Profilteilen (26) und (28) Innenvorsprünge (40) und (42) ausgehen.

Um zu erreichen, daß z.B. nur im Bodenbereich einer Luftzuführungseinrichtung Zuluft in einen Raum einströmt, gleichwenn die Luftzuführungseinrichtung Profilteile (26) und (28) aufweist, die z. B. auch im mittleren oder oberen Bereich eines Raumes verlaufen, ist vorgesehen, daß die zwischen den Profilteilen (26) und (28) ausgebildeten Zuluftkanäle zumindest abschnittsweise abgedeckt werden können.

Hierzu werden beispielhaft die von außen sichtbaren Kanäle (100) mit Abdeckungen (102) und (103) verschlossen, die sich nicht notwendigerweise über die gesamte Länge der ineinandergreifenden Profilelemente (26) und (28) erstrecken müssen. Diese Abdeckungen (102) und (103) werden folglich zwischen aneinandergrenzenden Abschnitten (104) und (106) von außenliegenden Profilteilen festgelegt, wobei die nach außen gerichteten inneren Vorsprünge (40) der Profilteile (26) von den Abdeckungen erfaßt werden. Die Abdeckungen (102) und (103) können hierdurch eine Doppelfunktion ausüben. So dienen sie zum einen zum Sperren von Luftaustrittskanälen (100) und zum anderen zum Festlegen von Profilteilen (26). Andererseits können die Vorsprünge (40) selbst Halterungen für die Abdeckungen (102) sein.

Sofern die Abdeckungen (103) Halterungen für Profilteile (26) bzw. (28) sein sollen, müssen erstere die Außenflächen der zu haltenden Profilteile über deren größten Durchmesser hinaus erfassen.

Die Abdeckungen können aus unterschiedlichen Materialien wie z.B. Metall, aber auch aus Gummi oder Kunststoff bestehen. Auch können sie farblich gestaltet oder strukturiert sein, um zusätzlich das äußere Erscheinungsbild der erfindungsgemäßen Luftzuführungseinrichtung zu gestalten.

In Fig. 17 ist ein Ausschnitt einer Luftzuführungseinrichtung, und zwar eines Eckbereiches dargestellt. Die einem Raum zuzuführende Luft strömt über zumindest zwei Flächen (262) und (264), die im Ausführungsbeispiel einen rechten Winkel zueinander beschreiben. Andere Anordnungen sind gleichfalls möglich. In jeder Fläche (262) und (264) sind im gewünschten Umfang ineinandergreifende Profilelemente (26) und (28) angeordnet, die Innenvorsprünge (42) aufweisen können. Bereiche der Flächen (262) und (264) können durch Abdeckungen verschlossen sein, wie sie in Fig. 23 mit dem Bezugszeichen (59) versehen sind. Auch können Durchtrittsöffnungen, von denen zwei beispielhaft mit dem Bezugszeichen (266) oder (268) versehen sind, mit Abdeckungen verschlossen sein, wie sie anhand der Fig. 15 und 16 beschrieben worden sind bzw. anhand der Fig. 20 und 21 beschrieben werden.

Um die Halterungen gemäß der Fig. 12 bis 14 zu zeigen, sind bei der Fläche (264) die Profilelemente weggelassen. Man erkennt die als Hohlprofil ausgebildete Aufnahmeschiene (244), auf der aufeinanderreihbar die Halteelemente für die Profile (26), (28) angeordnet sind. Die Schiene (Hohlprofil (244)) wird zwischen Schenkeln (245) und (247) festgelegt, die ihrerseits in Aufnahmen (266) eines Eckstücks (268) verrastbar eingreifen, welches die Flächen (262) und (264) verbindet.

Das Eckstück (268), das ein stranggepreßtes Profil ist, weist eine Basisfläche (270) auf, von der die Aufnahmen (266) aufweisenden Schenkel (272) und (274) ausgehen, die parallel zu den Flächen (262) bzw. (264) verlaufen. Die Enden der Schenkel (262) und (264) weisen einen bogenförmigen Verlauf (Abschnitte (276) und (278)) auf, der gleich den entsprechenden Abschnitten der Profilelemente (26) und (28) ist. Die Abschnitte (276) und (278) greifen folglich in angrenzende Profilelemente (26), um auf diese Weise die gewünschte Kammerausbildung auch im Randbereich der Flächen (262) und (264) zur Verfügung zu stellen.

Die Schnittdarstellung in Fig. 23 soll noch einmal die Geormetrie der Aufnahmeschiene (244) verdeutlichen. Man erkennt die schwalbenschwanzförmige Aufnahme (249) für die Halteelemente (234), (236), (238) und (240) und die auf der gegenüberliegenden Seite verlaufenden Vorsprünge (245) und (247), die in die Aufnahmen (266) der Eckstücke (268) einrasten.

In den Fig. 18a und 18b sind Querschnitte von erfindungsgemäßen Luftzuführungsvorrichtungen (280) und (282) dargestellt. Die Luftzuführungseinrichtung (282) kann sowohl vom Boden oder von der Wand eines Raumes mit einem Luftkanal angefahren werden. Es kann aber auch eine statische Säule verkleidet werden, die von Luft umströmt wird. Dabei ergibt sich bei der Fig. 18a eine Sechseckform, bei der die die Profilelemente (26) und (28) verbindenden Flächen (zwei sind mit dem Bezugszeichen (284) und (286) versehen) mit stranggepreßten Profileckstücken (288) verbunden sind, wie sie dem Schnitt der Fig. 19b zu entnehmen sind.

Bei der Luftzuführungseinrichtung (280) gemäß Fig. 18b handelt es sich um ein halbes Achteck, das von einer Wand oder einer sonstigen geschlossenen Fläche ausgeht. Die die nicht näher bezeichneten Lufzuführungsflächen verbindenden Eckstücke (290) weisen eine Geometrie auf, wie sie beispielhaft der Fig. 19c zu entnehmen ist.

In den Fig. 19a bis 19d sind allgemein unterschiedliche Formen von stranggepreßten Eckstücken zum Verbinden von Luftzuführungsflächen umfassend die vorzugsweise ineinandergreifenden Profilelemente (26) und (28) dargestellt. Das Eckstück der Fig. 19a entspricht dem Eckstück (268) gemäß Fig. 17. Das Eckstück (288) gemäß Fig. 19b ist für ein Sechseck (Fig. 18a) bestimmt. Erwähntermaßen ist das Eckstück (290) gemäß Fig. 19c für ein Achteck oder ein Teil davon bestimmt, wie es in Fig. 18b dargestellt ist. Schließlich ist das Eckstück (292) der Fig. 19d für ein Zwölfeck vorgesehen.

Sämtliche den Fig. 19a bis 19d zu entnehmenden Profile sind aus einem Ausgangsprofil (293) (Fig. 19e) durch Abkanten hergestellt. Hierdurch ergibt sich die Möglichkeit, beliebige Endprofilformen herzustellen. Um das Biegen zu erleichtern, ist eine Fase im Grundprofil eingezogen. Die Rastaufnahmen (266) können boden- und kopfseitig mit Gewindebuchsen bestückt werden bzw. es können Gewinde eingeschnitten werden, damit auf Stirnflächen der Profilelemente Abschlußflächen befestigt werden können.

Anhand der Fig. 20 und 21 soll noch einmal verdeutlicht werden, daß zwischen den Profilelementen (26) und (28) normalerweise vorhandene Durchtrittskanäle ganz oder teilweise mit vorzugsweise aus Kunststoff oder Gummi bestehenden Elementen verschließbar sind, die mit den Bezugszeichen (294) und (296) versehen sind. Dabei verschließen die Elemente (294) und (296) die von außen nicht sichtbaren Durchtrittskanäle. Um kontrolliert die Austrittsgeschwindigkeit der durch die erfindungsgemäße Luftzuführungseinrichtung einem Raum zuzuführenden Luft zu beeinflussen, können die Abdeckungen (296) bzw. (294) die Durchtrittskanäle über die gesamte Länge oder auch nur abschnittsweise verschließen. Dies soll anhand der Fig. 21 verdeutlicht werden. So verschließt die Abdeckung (294) nur bereichsweise einen sich zwischen den Profilelementen (26) und (28) erstreckenden Zuluftkanal, wohingegen das Element (296) über die gesamte Länge der Profile (26), (28) verläuft.

Die Abdeckelemente (296) und (298) umfassen zum einen die Innenvorsprünge (40) der Profilelemente (28) und liegen zum anderen dicht an den Außenflächen der diesen zugewandten Abschnitten der Profilelemente (26) an. Durch diese Maßnahme ist nicht nur eine sichere Abdichtung gewährleistet, sondern etwaige entstehende Vibrationen werden zusätzlich unterbunden.

In Fig. 24 ist eine weitere Ausführungsform einer Luftzuführungseinrichtung im Schnitt dargestellt, die zueinander abstandsveränderbare Profilelemente (26) und (28) umfaßt.

Rein beispielhaft weist das raumseitig angeordnete Profilelement (28) einen mit einer Profilierung versehenen inneren Vorsprung (298) auf. Diese Profilierung kann durch Erhebungen bzw. Vertiefungen (304) und (306) gebildet werden. Um das Profilelement (28) in bezug auf die Profilelemente (26) der gegenüberliegenden Reihe in Abstand zu verändern, weisen die Federelemente verbindende Abschnitte (238) und (240) der Halterung Vorsprünge (300) und (302) auf, die in die die Profilierung bildenden Vertiefungen (304) bzw. (306) des Vorsprungs (298) einrasten können. Auf diese Weise ergibt sich eine problemlose Verstellbarkeit, wodurch wiederum die in den Raum abzugebende Luftmenge auf einfache Weise eingestellt werden kann. Im Ausführungsbeispiel weist jedes Federlement (238) bzw. (240) zwei Vorsprünge (300) bzw. (302) auf. Es können aber auch mehr aber auch nur ein Vorsprung sein.

## Patentansprüche

1. Luftzuführungseinrichtung (280, 282) mit zumindest vorzugsweise im Bodenbereich (18) eines Raumes (10, 56) vorhandenen und Öffnungen aufweisenden Elementen (22, 24, 64, 262, 264, 284, 286), über die aus der Luftzuführungseinrichtung für den Raum bestimmte Zuluft strömt, wobei die Elemente (22, 24, 64) zumindest in zwei gegenüberliegenden Reihen (30, 32) angeordnete, zumindest abschnittsweise im Querschnitt offene, rinnenförmige erste und zweite Profilteile (26, 28, 66, 78, 90) umfassen, die zur Bildung der für die Zufluft bestimmten Öffnungen zumindest bereichsweise zueinander beabstandet sind, und wobei die ersten und zweiten Profilteile (26, 28, 66, 78, 90) mit ihren offenen Seiten einander zugewandt angeordnet sind derart, daß die Öffnungen zwischen den ersten Profilteilen von den zweiten Profilteilen abgedeckt sind.

2. Luftzuführungseinrichtung nach Anspruch 1,
**dadurch gekennzeichnet,**
daß sich die Profilteile (26) der einen Reihe (30) zumindest abschnittsweise in die der zweiten Reihe (32) erstrecken und umgekehrt.

3. Luftzuführungseinrichtung nach zumindest Anspruch 1,
**dadurch gekennzeichnet,**
daß das Profilteil (26, 28) einen vom Scheitelbereich der Innenfläche ausgehenden, sich in Richtung der Profilteilöffnung und entlang seiner Längsachse verlaufenden Vorsprung (40, 42) aufweist.

4. Luftzuführungseinrichtung nach zumindest einem der vorhergehenden Ansprüche,
**dadurch gekennzeichnet,**
daß das Profilteil (26, 28) eine sich über mehr als 180° erstreckende Bogenform aufweist.

5. Luftzuführungseinrichtung nach zumindest einem der vorhergehenden Ansprüche,
**dadurch gekennnzeichnet,**
daß die Elemente voneinander abweichende Anordnungen von Profilteilen (26, 28) aufweisen.

6. Luftzuführungseinrichtung nach Anspruch 1,
**dadurch gekennzeichnet,**
daß die Längsachsen der Profilteile (26, 28, 66, 78, 90) vertikal oder im wesentlichen vertikal verlaufen.

7. Luftzuführungseinrichtung nach zumindest Anspruch 1,
**dadurch gekennzeichnet,**
daß die die Profilteile (26, 28) umfassende Elemente (22, 24, 64) in einer Wandung eines Lüftungskanals bzw. -schachtes (20, 62) angeordnet sind der seinerseits von einem Deckenzwischenraum (16) ausgeht.

8. Luftzuführungseinrichtung nach zumindest einem der vorhergehenden Ansprüche,
**dadurch gekennzeichnet,**
daß die Profilteile (26) der einen Reihe und die Innenvorsprünge (42) der Profilteile (28) der gegenüberliegenden Reihe (32) jeweils von Halteelementen zum lösbaren Festlegen der Profilteile erfaßbar sind.

9. Luftzuführungseinrichtung nach Anspruch 8,
**dadurch gekennzeichnet,**
daß die Profilteile (26, 28) von einer Halterung aufgenommen sind, die aus aneinanderreihenden Einzelelementen (230) besteht, die jeweils von einem Basiselement (232) ausgehende und zu diesem abgewinkelte und federeigenschaften aufweisende streifenförmige erste und zweite Abschnitte (234, 236, 238, 240, 244) umfassen, wobei die ersten Abschnitte (234, 236) die Profilteile (26) der ersten Reihe von außen teilweise umfassen und die zweiten Abschnitte (238, 240, 244) mit ihren Endabschnitten (258, 260) die inneren Vorsprünge (42) der Profilteile (28) der zweiten Reihe (32) zu deren Befestigung aufnehmen.

10. Luftzuführungseinrichtung nach Anspruch 11,
**dadurch gekennzeichnet,**
daß die Abdeckungen (102) Vorsprünge (40) der innenliegenden Profilteile (26) aufnehmen.

11. Luftzuführungseinrichtung nach Anspruch 11,
**dadurch gekennzeichnet,**
daß die Abdeckung (102) Halterung für ein innenliegendes Profilteil (26) ist.

12. Luftzuführungseinrichtung nach zumindest Anspruch 1,
**dadurch gekennzeichnet,**
daß der Zwischenraum von Profilteilen einer Reihe zumindest abschnittsweise durch zumindest ein Abdeckelement (102, 294, 296) verschließbar ist.

13. Luftzuführungseinrichtung nach zumindest einem der vorhergehenden Ansprüche,
**dadurch gekennzeichnet,**
daß einander zugewandte Profilteile (26, 28) in Richtung ihrer inneren Vorsprünge (298) abstandsverstellbar anordbar sind.

14. Luftzuführungseinrichtung nach zumindest Anspruch 15,
**dadurch gekennzeichnet,**
daß zum Verstellen eines Profilelementes (28) dessen Vorsprung (298) profiliert ist und daß mit Abschnitten (304, 306) der Profilierung (238, 240) von den zweiten Abschnitten der die Halterung bildenden Einzelelemente ausgehende Vorsprünge (300, 302) wechselwirken.

## Claims

1. An air supply device (280, 282) having elements (22, 24, 64, 262, 264, 284, 286) preferably located near the floor (18) of a room (10, 56) and having openings, through which air supply flows intended for said room from the air supply device,
**wherein**
said elements (22, 24, 64) comprising first and second sectional elements (26, 28, 66, 78, 90) with at least in sections trough-shaped configuration of open cross-section, said sectional elements are disposed in at least two opposite rows (30, 32) and are placed apart from one another at least in areas to form the openings intended for the air supply, and said first and second sectional elements (26, 28, 66, 78, 90) are facing one another on their open sides such that the openings are covered between the first sectional elements by the second sectional elements.

2. An air supply device according to Claim 1,
**wherein**
said sectional elements (26) of the one row (30) extend at least in sections into those of the second row (32) and vice versa.

3. An air supply device according to Claim 1 at least,
**wherein**
said sectional element (26, 28) has a projection (40, 42) extending from the apex of the inner surface in the direction of the sectional element opening and along its longitudinal axis.

4. An air supply device according to at least one of the previous Claims,
**wherein**
said sectional element (26, 28) has an arched form extending over more than 180°.

5. An air supply device according to at least one of the previous Claims,
**wherein**
said inner and outer elements have differing arrangements of sectional elements (26, 28).

6. An air supply device according to Claim 1,
**wherein**
the longitudinal axes of said sectional elements (26, 28, 66, 78, 90) are vertical or substantially vertical.

7. An air supply device according to Claim 1 at least,
**wherein**
said elements (22, 24, 64) incorporating said sectional elements (26, 28) and through which flows the supplied air is disposed in a wall of an air supply duct or shaft (20, 62), which in its turn extends from a ceiling intermediate area (16).

8. An air supply device according to at least one of the previous Claims,
**wherein**
said sectional elements (26) of the one row and said inner projections (42) of said sectional elements (28) of the opposite row (32) are grippable by holding elements for detachable fixing of said sections.

9. An air supply device according to Claim 8,
**wherein**
said sectional elements (26, 28) are mounted in a holding device comprising individual elements (230) lined up in rows and each comprising strip-like first and second sections (234, 236, 238, 240, 244) extending from a basic element (232) at right angles to the latter and having spring properties, said first sections (234, 236) partially enclosing said sectional elements (26) of said first row from the outside and said second sections (238, 240, 244) holding with their ends (258, 260) said inner projections (42) of said sectional elements (28) of said second row (32) in order to fasten them.

10. An air supply device according to Claim 11,
**wherein**
said covers (102) hold projections (40) of said inner sectional elements (26).

11. An air supply device according to Claim 11,
**wherein**
said cover (102) is the holding device for an inner sectional element (26).

12. An air supply device according to Claim 1 at least,
**wherein**
said intermediate area of said sectional elements of one row can be sealed at least partially by means of at least one covering element (102, 294, 296).

13. An air supply device according to at least one of the previous Claims,
**wherein**
said sectional elements (26, 28) facing one another can be disposed with an adjustable distance in the direction of their inner projections (298).

14. An air supply device according to Claim 15 at least,
**wherein**
for adjustment of a sectional element (28) said projection (298) thereof is profiled and wherein projections (300, 302) extending from the second sections of the individual elements forming the holding device interact with sections (304, 306) of the profile (238, 240).

## Revendications

1. Dispositif d'amenée d'air (280, 282) comportant des éléments (22, 24, 64, 262, 264, 284, 286) présents au moins de préférence dans la région du plancher (18) d'un local (10, 56) et présentant des ouvertures par lesquelles l'air amené défini pour le local s'écoule hors du dispositif d'amenée d'air, tandis que les éléments (22, 24, 64) comprennent des premières et des secondes pièces profilées en forme de canal (26, 28, 66, 78, 90) disposées en deux séries superposées (30, 32) et dont la section transversale est au moins partiellement ouverte, et qui sont écartées les unes des autres au moins dans des régions, en vue de la formation des ouvertures définies pour l'amenée d'air, et tandis que les premières et les secondes pièces profilées (26, 28, 66, 78, 90) sont disposées avec leurs côtés ouverts tournés les uns vers les autres, de telle sorte que les ouvertures situées entre les premières pièces profilées soient recouvertes par les secondes pièces profilées.

2. Dispositif d'amenée d'air selon la revendication 1, caractérisé en ce que les pièces profilées (26) d'une rangée (30) s'étendent au moins partiellement dans la seconde rangée (32) et inversement.

3. Dispositif d'amenée d'air selon au moins la revendication 1, caractérisé en ce que la pièce profilée (26, 28) présente une saillie (40, 42) partant de la région du sommet de la surface intérieure et s'étendant en direction de l'ouverture de la pièce profilée et le long de son axe longitudinal.

4. Dispositif d'amenée d'air selon au moins l'une des revendications précédentes, caractérisé en ce que la pièce profilée (26, 28) présente la forme d'un arc s'étendant sur plus de 180°.

5. Dispositif d'amenée d'air selon au moins l'une des revendications précédentes, caractérisé en ce que les éléments intérieurs et les éléments extérieurs présentent des agencements de pièces profilées (26, 28) différents chez l'un et chez l'autre.

6. Dispositif d'amenée d'air selon la revendication 1, caractérisé en ce que les axes longitudinaux des pièces profilées (26, 28, 66, 78, 90) s'étendent verticalement ou essentiellement verticalement.

7. Dispositif d'amenée d'air selon au moins la revendication 1, caractérisé en ce que l'élément (22, 24, 64) comprenant les pièces profilées (26, 28) est disposé dans une paroi d'un canal ou d'une gaine de ventilation (20, 62) qui part lui-même d'un espace intermédiaire de plafond (16).

8. Dispositif d'amenée d'air selon au moins l'une des revendications précédentes, caractérisé en ce que les pièces profilées (26) d'une rangée et les saillies intérieures (42) des pièces profilées (28) de la rangée opposée (32) peuvent chaque fois être saisies par des éléments de retenue, en vue de la pose libérable des pièces profilées.

9. Dispositif d'amenée d'air selon la revendication 8, caractérisé en ce que les pièces profilées (26, 28) sont reprises par un appui qui est constitué d'éléments individuels (230) agencés en série, qui comprennent des premières et des secondes parties (234, 236, 238, 240, 244) en forme de bande, partant d'un élément de base (232), formant un angle avec celui-ci et présentant des propriétés élastiques, tandis que les premières parties (234, 236) entourent partiellement de l'extérieur les pièces profilées (26) de la première rangée et que les secondes parties (238, 240, 244) reçoivent par leur partie d'extrémité (258, 260) les saillies intérieures (42) des pièces profilées (28) de la seconde rangée (32), pour la fixation de celles-ci.

10. Dispositif de ventilation selon au moins l'une des revendications précédentes, caractérisé en ce que les recouvrements (102) reçoivent des saillies (40) des pièces profilées (26) situées à l'intérieur.

11. Dispositif d'amenée d'air selon au moins l'une des revendications précédentes, caractérisé en ce que le recouvrement (102) constitue un appui pour une pièce profilée (26) située à l'intérieur.

12. Dispositif d'amenée d'air selon au moins la revendication 1, caractérisé en ce que l'espace intermédiaire des pièces profilées d'une rangée peut être fermé au moins partiellement par au moins un élément de recouvrement (102, 294, 296).

13. Dispositif d'amenée d'air selon au moins l'une des revendications précédentes, caractérisé en ce que des pièces profilées (26, 28) tournées l'une vers l'autre peuvent être disposées à écartement réglable dans la direction de leur saillie intérieure (298).

14. Dispositif d'amenée d'air selon au moins la revendication 13, caractérisé en ce qu'en vue de l'ajustement d'un élément profilé (28), sa saillie (298) est profilée, et en ce que des saillies (300, 302) partant des secondes parties des éléments individuels formant l'appui coopèrent avec des parties (304, 306) du profilé (238, 240).
